# FASCICULE DE BREVET EUROPEEN

(11) **EP 3 105 517 B1**
(45) Date de publication et mention de la délivrance du brevet: **10.08.2022**
(21) Numéro de dépôt: 15709224.8
(22) Date de dépôt: 06.02.2015
(51) Int. Cl.: F25B 49/02, F25D 17/04

(54) **PROCÉDÉ DE REGULATION DE L'ATMOSPHÈRE D'UNE ENCEINTE FRIGORIFIQUE**
VERFAHREN ZUR REGULIERUNG DER ATMOSPHÄRE IN EINEM KÜHLGEHÄUSE
METHOD FOR REGULATING THE ATMOSPHERE INSIDE A REFRIGERATION ENCLOSURE

(30) Priorité: 06.02.2014 FR 1450901; 31.03.2014 WO PCT/FR2014/050767
(43) Date de publication de la demande: 21.12.2016
(73) Titulaire: DPKL, 82200 Moissac (FR)
(72) Inventeur: DUPARC, Benoit, F- 82400 St Paul d'Espis (FR); KRZAK, Laurent, F-81400 Carmaux (FR); PETIT, Sandrine, F-81000 Albi (FR)
(74) Mandataire: Rhein, Alain
(86) Numéro de dépôt international: PCT/FR2015/050293
(87) Numéro de publication internationale: WO 2015/118277

(56) Documents cités:
- EP-A1- 2 447 651
- US-A- 5 062 276
- US-A1- 2007 137 227

## Description

La présente invention entre dans le domaine du stockage et de la conservation de produits alimentaires et agro-alimentaires. L'invention vise spécifiquement cette conservation par réfrigération et contrôle de l'atmosphère du lieu de stockage et de conservation.

L'invention trouvera une application préférentielle dans l'amélioration du fonctionnement des enceintes frigorifiques de stockage et de conservation de produits alimentaires. En particulier, l'invention vise à optimiser le fonctionnement des dispositifs de chambre réfrigérée, sous atmosphère contrôlée ou non.

Au sens de la présente invention, on notera que lesdits produits peuvent être frais et constituent des denrées périssables. De façon non limitative, de telles denrées peuvent être des produits végétaux, à savoir des fruits et des légumes. Elle trouvera aussi des applications dans la conservation des viandes et des poissons, des produits laitiers, notamment fermentés comme le fromage, mais aussi le domaine de la salaison de tels produits. Elle vise aussi la conservation d'autres produits naturels, comme les plantes, notamment les fleurs.

De manière connue, la conservation de végétaux destinés à la consommation s'effectue par stockage en chambre froide, à des températures généralement comprises entre -2 et 4 degrés Celsius (°C). Cette conservation sous atmosphère froide et confinée limite le dessèchement des végétaux et ralentit la plasmolyse, à savoir le stress hydrique qui tend à diminuer le poids du produit, ses qualités organoleptiques et nutritionnelles de l'aliment, mais dégrade aussi leur aspect esthétique. Au niveau du consommateur, ce phénomène se traduit par une perte de la « fraicheur » d'un produit. En outre, la perte en eau accélère la sénescence des produits, à l'inverse du but recherché de conserver plus longuement lesdits produits.

Plus précisément, au cours du refroidissement, la température du produit est supérieure à la température de vapeur saturante de l'atmosphère à l'intérieur de l'enceinte. Ainsi, la pression de la vapeur d'eau à la surface du produit est toujours supérieure à celle qui règne au sein de l'atmosphère, même quand cette dernière est pratiquement saturante. Cet état génère un effet d'évapotranspiration et de dessèchement au niveau des produits.

En vue d'optimiser la conservation, il est donc nécessaire de contrôler l'atmosphère réfrigérée, en particulier l'hygrométrie, afin de maintenir la turgescence et les échanges hygrométriques entre les produits et l'atmosphère réfrigérée, limitant ainsi la perte en eau du produit. Toutefois, la présence d'eau sous forme liquide, notamment par dépôt sous forme de buée ou rosée en surface des produits, favorise localement les nécroses ainsi que le développement microbien et bactérien. En particulier, pour tout produit arrivé au stade de flétrissement, l'humidification favorisera et accélérera son pourrissement.

Une solution connue consiste à effectuer une projection sous pression de particules d'eau, notamment constituées de microgouttelettes, combinée ou non à de la vapeur d'eau, formant un nuage ou brouillard sec qui limite le dépôt d'eau en surface des produits. Toutefois, une telle solution nécessite l'implantation d'une installation hydraulique complexe à installer et à entretenir, obligeant notamment à contrôler la dureté de l'eau, pour limiter les dépôts calcaires dans le circuit, ainsi qu'à la traiter contre les proliférations microbiennes et bactériennes. Ces opérations sont coûteuses et nécessitent souvent l'adjonction des agents de traitement, comme le chlore, préjudiciables à la conservation et la consommation des produits.

En outre, l'injection d'eau peut provoquer la formation de givre, voire de gel, au sein des enceintes réfrigérées à des températures inférieures à zéro degrés Celsius. Il est alors nécessaire de dégivrer l'installation, opération coûteuse.

Par ailleurs, pour certains produits, il est nécessaire de contrôler les échanges gazeux au sein de l'enceinte. A titre d'exemple, un fruit climactérique, comme la pomme, la poire ou même la banane, dégage de l'éthylène par phénomène de respiration. Ce composant agit comme hormone végétale, accélérant le développement cellulaire et la maturation. Il est donc nécessaire de contrôler la teneur en éthylène dans l'atmosphère de l'enceinte, afin de contrôler le vieillissement de tels fruits.

Une solution consiste à injecter dans l'enceinte un agent chimique pour contrôler les teneurs en gaz. En reprenant l'exemple susmentionné, afin de contrer les effets de l'éthylène, on injecte un gaz de type cyclopropène (ou « 1-méthylcyclopropène » dit « MCP »). Toutefois, ce gaz est coûteux et complexe à fabriquer, instable, même s'il est non toxique en vue de la consommation des produits ainsi traités.

Enfin, peu importe le système envisagé, lors de la manutention des produits en vue de les stocker ou de les extraire de l'enceinte, le contrôle de la température et de l'atmosphère est particulièrement difficile. En général, en particulier au moment du stockage de nouveaux produits provenant d'une atmosphère ambiante, l'ouverture de l'enceinte engendre un renouvellement de l'air et un apport calorifique sous forme de chaleur. En réponse à cet apport de chaleur, les systèmes existants opèrent une hausse brutale dans leur fonctionnement, en particulier concernant leur réfrigération pour revenir à la température de consigne désirée. On constate alors une perte en masse des produits allant de 5 à 10 %. Outre, l'aspect économique préjudiciable et la déperdition d'énergie constatée, cette perte s'accompagne inévitablement une diminution des qualités des produits, comme détaillé précédemment.

Une solution de l'état de l'art, telle que décrite notamment par les demandes US 5 062 276 A, EP 2 447 651 A1, et US 2007/137227 A1, consiste à contrôler à la fois la température et l'humidité au sein de l'enceinte en agissant conjointement sur la température de l'évaporateur et la vitesse du ventilateur associé à l'évaporateur.

La présente invention a pour but de pallier les inconvénients de l'état de la technique, en mettant en adéquation tous les organes d'une installation frigorifique (notamment le compresseur, l'évaporateur et le condenseur) et en optimisant leur fonctionnement selon les paramètres souhaités, dans le but de conserver et préserver la qualité des denrées stockées.

Pour ce faire, l'invention vise à maintenir de façon constante le taux d'hygrométrie de l'air dans l'enceinte frigorifique, de façon naturelle, sans adjonction d'eau. L'invention vise non seulement à maintenir un **taux** d'hygrométrie (par exemple entre 90 % et 100 %) sur une période de quelques jours, mais le pouvoir de garder constant le taux d'hygrométrie tout au long d'une conservation ou réfrigération dont la durée est typiquement comprise entre 2 et 12 mois.

Ce but est obtenu notamment en fixant la pression du fluide en sortie du condenseur. En particulier, cette pression de refoulement en sortie du condenseur est ajustée autour d'un point de consigne fixe de pression. Ce point de consigne est fixe dans le temps.

Une fois la pression de refoulement en sortie du condenseur fixée, il est alors possible de faire varier précisément le fonctionnement des autres organes de l'installation frigorifique, pour obtenir les conditions optimales pour réguler l'hygrométrie.

L'invention a pour objet un procédé de régulation de la température est de l'hygrométrie d'un air interne régnant dans une enceinte frigorifique selon la revendication 1.

Ainsi, le procédé de régulation selon l'invention permet de limiter le stress hydrique subi par les produits, en particulier les fruits et les légumes, assurant le maintien de leur masse volumique et de leur fraîcheur, limitant d'autant leur qualité et leurs pertes nutritionnelles.

Ce stress hydrique est réduit, d'une part, en maintenant un écart de température faible entre la température d'évaporation du fluide frigorigène au sein de l'évaporateur et la température de l'enceinte frigorifique, et, d'autre part, en atteignant la température à laquelle l'atmosphère interne a le taux d'hygrométrie correspondant à celui de la consigne d'hygrométrie (et dans le cas où la consigne d'hygrométrie est de 100%, la température à laquelle l'atmosphère interne devient saturée de vapeur d'eau en s'approchant du point de rosée) tout en gardant inchangées les conditions barométriques courantes de l'atmosphère interne..

En outre, le fonctionnement de l'invention est naturel, sans ajout d'aucun agent chimique ou conservateur, ni d'agent de traitement. Il ne fait pas intervenir de circuit hydraulique, évitant les coûts d'entretien y relatifs.

Par ailleurs, la mise en œuvre de l'invention permet de minimiser les durées de fonctionnement des différents organes de l'installation frigorifique, d'éviter certains problèmes liés au fonctionnement de ces organes (par exemple le dérèglement d'un détendeur du circuit de réfrigération, les arrêts des ventilateurs pour cause de disjonction électrique de leurs moteurs motorisations des souffleries qui disjonctent, la prise en glace de l'évaporateur), d'augmenter le rendement énergétique, d'optimiser le fonctionnement et la durée de vie de l'installation frigorifique, de diminuer les nuisances sonores et de réaliser une économie d'énergie importante considérable.

De façon subsidiaire, l'invention permet la gestion automatique du dégivrage de l'évaporateur, ce qui permet, en conséquence, de limiter considérablement la perte de poids des produits stockés et de diminuer les dépenses énergétiques de l'installation frigorifique.

L'invention concerne encore une installation frigorifique pour la mise en œuvre du procédé.

L'invention sera mieux comprise à la lecture de la description qui va suivre, en référence aux figures annexées, dans lesquelles :
- la figure 1 représente schématiquement le circuit d'une installation au sein de laquelle est mis en œuvre le procédé selon l'invention, ladite figure, montrant les différents organes d'une telle installation et mettant en évidence par des flèches la circulation de l'air aux niveaux de l'extérieur et de l'intérieur de l'enceinte à refroidir ; et
- la figure 2 représente un exemple de relevés des courbes des températures de l'air à l'intérieur de l'enceinte lors de la mise en œuvre du procédé selon l'invention.

La figure 1 représente une installation frigorifique 1 qui comprend une boucle de réfrigération 2 et une enceinte frigorifique 3 traversée par la boucle de réfrigération 2 de façon à pouvoir être refroidie par un fluide frigorigène (par exemple du fréon) circulant dans la boucle de réfrigération 2.

Afin de pouvoir produire du froid, la boucle de réfrigération 2 comprend, dans le sens de circulation du fluide frigorigène, un compresseur 4, un condenseur 5, un détendeur **6** et un évaporateur 7. Le compresseur 4, le condenseur 5 sont disposés à l'extérieur de l'enceinte frigorifique 3 alors que l'évaporateur 7 y est disposé à l'intérieur. Afin de faciliter un accès au détendeur 6, celui-ci peut être disposé hors de l'enceinte frigorifique 3 (mais à proximité immédiate de celui-ci) .

La production de froid est réalisée par une succession de changements d'état du fluide frigorigène qui se réalisent dans la boucle de réfrigération 2 (le fluide frigorigène gazeux devient liquide dans le condenseur 5, il devient partiellement gazeux dans le détendeur 6, et redevient gazeux dans l'évaporateur 7); ces changements d'état génèrent des variations de température et de pression du fluide frigorigène et de l'air régnant autour des échangeurs de chaleur que forment le condenseur 5 et l'évaporateur 7 (une augmentation de la pression et de la température du fluide frigorigène dans le compresseur 4, une augmentation de la température de l'air externe régnant autour du condenseur 5, une baisse de la pression et de la température du fluide frigorigène dans l'évaporateur 7, et une baisse de la température de l'air interne régnant autour de l'évaporateur 7).

Afin d'augmenter les échanges thermiques au niveau du condenseur 5 et de l'évaporateur 7, au condenseur 5 est associé un ventilateur externe 8 (situé hors de l'enceinte frigorifique 3) permettant de générer un débit d'air au travers du condenseur 5, et à l'évaporateur 7 est associé un ventilateur interne 9 (situé dans l'enceinte frigorifique 3) permettant de générer un débit d'air au travers de l'évaporateur 7.

Le condenseur 4, le ventilateur externe 8 et le ventilateur interne 9 comprennent chacun des moteurs permettant de faire varier leur puissance respective (puissance du compresseur 4 et vitesse des ventilateurs 8, 9). Le moteur du ventilateur externe 8 peut être à commutation de pôle ou à variation de fréquence. Il en est de même du moteur du ventilateur interne 9.

Par ailleurs, la boucle de réfrigération 2 comprend une vanne d'approvisionnement 10 qui permet d'empêcher ou d'autoriser la circulation du fluide frigorigène dans la boucle de réfrigération 2. Cette vanne d'approvisionnement 10 est de préférence située hors de l'enceinte frigorifique 3, située entre le condenseur 5 et le détendeur 6.

L'installation frigorifique comprend également un automate 11 permettant de réguler le compresseur 4, le ventilateur externe 8, le ventilateur interne 9 et la vanne d'approvisionnement 10 en fonction d'une consigne de température et d'une consigne d'hygrométrie de l'air se trouvant à l'intérieur de l'enceinte frigorifique 3. Les régulations du compresseur 4, du ventilateur externe 8 et/ou du ventilateur interne 9 sont faites par l'automate 11. Les régulations du compresseur 4 et du ventilateur interne 9 sont faites suivantes un algorithme. La régulation du ventilateur externe 8 est faite suivante une régulation PID.

L'automate 11 est par ailleurs relié à différentes sondes 11, 13, 14, 15, 16, 17, 18 permettant de connaître les paramètres physiques du fluide frigorigène, de l'air dans l'enceinte frigorifique 3 et de l'air autour du détendeur 5 et du ventilateur externe 8. Dans le présent mode de réalisation, ces sondes comprennent une sonde d'hygrométrie 12 disposée dans l'enceinte frigorifique 3, une première sonde de température 13 disposée au niveau du côté de l'aspiration de l'air du ventilateur interne 9, une seconde sonde de température 14 disposée au niveau du côté du soufflage de l'air du ventilateur interne 9, une sonde de dégivrage 15 disposée sur l'évaporateur 7 de manière à détecter la présence de givre, une troisième sonde de température 16 disposée à proximité du ventilateur externe 8 (de préférence au niveau du côté de l'aspiration de l'air), une première sonde de pression 17 disposée en entrée compresseur 4 et une seconde sonde de pression 18 disposée entre le compresseur 4 et le condenseur 5.

L'invention concerne un procédé de régulation de la température et de l'hygrométrie de l'air se trouvant à l'intérieur de l'enceinte frigorifique 3 en fonction de la consigne de température et de la consigne d'hygrométries qui sont rentrées dans l'automate 11 par un utilisateur. Ces consignes de température et d'hygrométrie dépendent des produits conservés dans l'enceinte frigorifique 3.

La régulation est réalisée par l'automate 11 qui compare, d'une part, la température de l'air se trouvant à l'intérieur de l'enceinte frigorifique 3 avec et la consigne de température, et, d'autre part, l'hygrométrie mesurée par la sonde d'hygrométrie 12 avec la consigne d'hygrométrie. Dans le cas où, dans l'enceinte frigorifique il y a une première sonde de température 13 disposée au niveau du côté de l'aspiration de l'air du ventilateur interne 9 et une seconde sonde de température 14 disposée au niveau du côté du soufflage de l'air du ventilateur interne 9, la température qui est comparée à la consigne de température est celle mesurée par la première sonde de température 13.

Pendant le procédé de régulation, il est possible que la température de l'air se trouvant à l'intérieur de l'enceinte frigorifique 3 soit supérieure à la consigne de température ou qu'elle soit inférieure ou égale à cette consigne. Dans le cas où la température de l'air se trouvant à l'intérieur de l'enceinte frigorifique 3 est supérieure à la consigne de température, l'automate 11 active un procédé de production de froid de façon à ce que la température de l'air se trouvant à l'intérieur de l'enceinte frigorifique 3 baisse et atteigne la consigne de température. Dans le cas où la température de l'air se trouvant à l'intérieur de l'enceinte frigorifique 3 est inférieure ou égale à la consigne de température, l'automate 11 active un procédé d'arrêt de production de froid. En fonction de la variation de la température, l'automate 11 active successivement le procédé de production de froid et le procédé d'arrêt de production de froid.

Préalablement à l'activation de chaque procédé de production de froid, l'automate 11 vérifie que les différents organes compris dans la boucle de réfrigération 2 sont en état de pouvoir fonctionner correctement. Dans le cas où un organe n'est pas en état de fonctionner correctement, l'automate 11 arrête le procédé de régulation et émet une alarme.

Le procédé de production de froid comprend une étape d'activation de la boucle de réfrigération 2, suivie d'une série d'étapes de contrôle de la régulation de la température et de l'hygrométrie de l'air se trouvant à l'intérieur de l'enceinte frigorifique 3.

Pendant l'état d'activation de la boucle de réfrigération de, l'automate 11 ouvre la vanne d'approvisionnement 10 puis active le compresseur 4.

Pour rappel, pendant l'ensemble de la série des étapes de contrôle de la régulation de la température et de l'hygrométrie de l'air se trouvant à l'intérieur de l'enceinte frigorifique 3, l'automate 11 compare l'hygrométrie et la température de l'air avec les consignes d'hygrométrie et de température. Il est possible que l'hygrométrie de l'air soit supérieure à la consigne d'hygrométrie, ou inférieure à cette consigne, ou égale à celle-ci. Quel que soit l'un des trois cas, afin de faire varier l'hygrométrie de l'intérieur de l'enceintes 3, l'automate 11 régule, d'une part, une consigne variable de fonctionnement du compresseur 4 faire varier la température du fluide frigorigène dans l'évaporateur 7, et, d'autre part, une consigne variable de débit d'air du ventilateur interne 9. En fonction de la variation de l'écart entre l'hygrométrie mesurée et la consigne d'hygrométrie, l'automate 11 régule différemment les consignes de débit d'air du ventilateur interne 9 et de fonctionnement du moteur du compresseur 4.

Si l'hygrométrie de l'air se trouvant à l'intérieur de l'enceinte frigorifique 3 est inférieure à la consigne d'hygrométrie, l'automate 11 régule la consigne de débit d'air du ventilateur interne 9 à la baisse et la consigne de fonctionnement du moteur du compresseur 4 à la baisse. Du fait que la consigne de fonctionnement du moteur du compresseur 4 diminue, la température du fluide frigorigène dans l'évaporateur 7 augmente. Du fait que la température du fluide frigorigène dans l'évaporateur 7 augmente et que le débit d'air du ventilateur interne 9 baisse, l'eau précédemment piégée sur la surface d'échange thermique de l'évaporateur 7 est libérée et, en conséquence, l'hygrométrie de l'air se trouvant à l'intérieur de l'enceinte frigorifique 3 augmente.

Si l'hygrométrie de l'air se trouvant à l'intérieur de l'enceinte frigorifique 3 est supérieure à la consigne d'hygrométrie, l'automate 11 régule la consigne de débit d'air du ventilateur interne 9 à la hausse et la consigne de fonctionnement du moteur du compresseur 4 à la hausse. Du fait que la consigne de fonctionnement du moteur du compresseur 4 augmente, la température du fluide frigorigène dans l'évaporateur 7 baisse. Du fait que la température du fluide frigorigène dans l'évaporateur 7 baisse et que le débit d'air du ventilateur interne 9 augmente, l'eau contenue dans l'air et piégée sur la surface d'échange thermique de l'évaporateur 7 et, en conséquence, l'hygrométrie de l'air se trouvant à l'intérieur de l'enceinte frigorifique 3 diminue.

Si l'hygrométrie de l'air se trouvant à l'intérieur de l'enceinte frigorifique 3 est égale à la consigne d'hygrométrie, l'automate 11 maintient égales la consigne de débit d'air du ventilateur externe 8 et la consigne de fonctionnement du compresseur 4.

La surface d'échange thermique de l'évaporateur 7 dépend des produits à conserver dans l'enceinte frigorifique 3. Ainsi, selon la respiration cellulaire des produits, le rapport de la surface d'échange thermique de l'évaporateur 7 sur le volume interne de l'enceinte frigorifique 3 peut varier de 0,4 m²/m³ à 1,5 m²/m³. Plus précisément, plus la conservation des produits demandera une consigne d'hygrométrie élevée, plus il sera nécessaire d'avoir un rapport élevé, typiquement pour une consigne proche de 100 % d'hygrométrie, le rapport devra être compris entre 1,3 m²/m³ et 1,5 m²/m³.

La valeur initiale de la consigne variable de fonctionnement du moteur du compresseur 4 est préalablement rentrée dans l'automate 11. En général, cette valeur dépend du produit conservé dans l'enceinte frigorifique 3. Typiquement la valeur initiale de la consigne variable de fonctionnement du moteur du compresseur 4 correspond à un pourcentage de la puissance maximale de ce moteur, par exemple 30 %.

La variation de la valeur de la consigne de fonctionnement du moteur du compresseur 4 est déterminée par l'automate 11 à partir de l'écart entre l'hygrométrie mesurée par la sonde d'hygrométrie 12 et la consigne d'hygrométrie. Typiquement la valeur de la variation de la consigne de fonctionnement du moteur du compresseur 4 correspond à un pourcentage de la puissance maximale de ce moteur, par exemple 10 %.

La valeur initiale de la consigne variable du débit d'air du ventilateur interne 9 est préalablement rentrée dans l'automate 11. En général, cette valeur dépend du produit conservé dans l'enceinte frigorifique 3 et tient compte du fait que la température de l'air régnant dans l'enceinte frigorifique 3 est bien au-dessus de la consigne. En général, la valeur initiale de la consigne variable du débit d'air du ventilateur interne 9 correspond à un pourcentage relativement élevé de la puissance maximale du moteur du ventilateur interne 9 (typiquement, 50 %).

La variation de la valeur de la consigne du débit d'air du ventilateur interne 9 est déterminée par l'automate 11.

Cette variation de la valeur de la consigne du débit d'air du ventilateur interne 9 peut être déterminée à partir de l'écart entre l'hygrométrie mesurée par la sonde d'hygrométrie 12 et la consigne d'hygrométrie ou à partir de l'écart entre la température de l'air régnant dans l'enceinte frigorifique et la consigne de température. Il est préférable de déterminer la variation de la valeur de la consigne du débit d'air du ventilateur interne 9 à partir de l'écart entre l'hygrométrie mesurée et la consigne d'hygrométrie.

La valeur de la variation de la consigne variable du débit d'air du ventilateur interne 9 peut correspondre à un pourcentage de la puissance maximale du moteur du ventilateur interne 9.

La consigne du débit d'air du ventilateur interne 9 peut être déterminée en fonction, soit de l'écart entre la consigne de température et la température mesurée, soit de l'écart entre la consigne d'hygrométrie et l'hygrométrie mesurée, selon ce qui est utilisé. Plus l'écart est important, plus la consigne du débit d'air du ventilateur interne 9 est élevée. Ainsi, pour un écart supérieur ou égal à 7 °C, la consigne peut être de 100 % de la puissance du moteur du ventilateur interne 9 ; pour un écart compris entre 5 °C et 7 °C, la consigne peut être de 80 % de la puissance du moteur du ventilateur interne 9 ; pour un écart compris entre 3 °C et 5 °C, la consigne peut être de 65 % de la puissance du moteur du ventilateur interne 9 ; pour un écart compris entre 1 °C et 3 °C, la consigne peut être de 50 % de la puissance du moteur du ventilateur interne 9 ; et pour 1 écart inférieur à 1 °C, la consigne peut être de 30 % de la puissance du moteur du ventilateur interne 9).

La variation de la valeur de la consigne du débit d'air du ventilateur interne 9 est déterminée à partir de l'écart entre l'hygrométrie mesurée et la consigne d'hygrométrie et de l'écart entre la température mesurée et la consigne de température, le choix de l'écart utilisé étant déterminé à partir de la vitesse de la baisse de la température de l'air se trouvant à l'intérieur de l'enceinte frigorifique 3. Tant que la vitesse de la baisse de la température de l'air se trouvant à l'intérieur de l'enceinte frigorifique 3 est supérieure à une vitesse minimale, la variation de la valeur de la consigne du débit d'air du ventilateur interne 9 est déterminée à partir de l'écart entre l'hygrométrie mesurée et la consigne d'hygrométrie, et, quand la vitesse de la baisse de la température de l'air se trouvant à l'intérieur de l'enceinte frigorifique 3 devient inférieure ou égale à la vitesse minimale, la variation de la valeur de la consigne du débit d'air du ventilateur interne 9 est déterminée à partir de l'écart entre la température mesurée et la consigne de température. La vitesse minimale de la baisse de la température de l'air peut être exprimée par une vitesse de baisse de température (par exemple, 0,1 °C en 5 minutes) ou par un écart minimal entre la température mesurée de l'air dans l'enceinte frigorigène et la température du fluide frigorigène dans l'évaporateur 7 (par exemple 0,5 °C). Quand la variation de la valeur de la consigne du débit d'air du ventilateur interne 9 est déterminé à partir de l'écart entre l'hygrométrie mesurée et la consigne d'hygrométrie, la consigne du débit d'air est d'autant plus élevée que l'écart est important, et, quand la variation de la valeur de la consigne du débit d'air du ventilateur interne 9 est déterminée à partir de l'écart entre la température mesurée et la consigne de température, afin d'augmenter la vitesse de la baisse de la température de l'air, la consigne du débit d'air est augmentée d'une valeur fixe (par exemple un pourcentage de la puissance maximale du moteur du ventilateur interne 9 - ici, 10 %). Si, du fait de l'augmentation de la consigne du débit d'air pour augmenter la vitesse de la baisse de la température de l'air, la vitesse de la baisse de la température devient supérieure à la vitesse minimale de baisse, alors la variation de la valeur de la consigne du débit d'air est à nouveau déterminée à partir de l'écart entre l'hygrométrie mesurée et la consigne d'hygrométrie, et si elle reste inférieure ou égale à la vitesse minimale, la variation de la valeur de la consigne du débit d'air du ventilateur interne 9 continue d'être déterminée est déterminée à partir de l'écart entre la température mesurée et la consigne de température.

Du fait que l'automate 11 régule le fonctionnement du moteur du compresseur 4 pour réguler la température du fluide frigorigène dans l'évaporateur 7, le maintien constant de la pression du fluide frigorigène en sortie du compresseur 4 n'est plus régulé par ce dernier. De ce fait, pendant l'ensemble de la série des étapes de contrôle de la régulation de la température et de l'hygrométrie de l'air se trouvant à l'intérieur de l'enceinte frigorifique 3, l'automate 11 active le ventilateur externe 8 à une consigne variable de débit d'air de façon à maintenir constante la pression du fluide frigorigène en sortie du condenseur 5 (et donc en entrée du détendeur 6) pendant toute la durée des procédés de production de froid du procédé de régulation de la température et de l'hygrométrie de l'air se trouvant à l'intérieur de l'enceinte frigorifique 3. La pression du fluide frigorigène en sortie du condenseur 5 peut ainsi être fixée à 20 bars.

La valeur initiale de la consigne variable du débit d'air du ventilateur externe 8 est préalablement rentrée dans l'automate 11. En général, cette valeur initiale de la consigne variable du débit d'air du ventilateur externe 8 correspond à un pourcentage de la puissance maximale du moteur du ventilateur externe 8 (en général, cette valeur est nulle, mais, selon le type de produits conservés dans l'enceinte frigorifique 3, elle peut être non nulle, par exemple comprise entre 5 et 20 %).

La variation de la valeur de la consigne du débit d'air du ventilateur externe 8 est déterminée par l'automate 11 à partir, principalement, de l'écart entre la consigne fixe de pression en sortie du condenseur 5 et la pression mesurée par la seconde sonde de pression 18 qui dépend de la consigne de fonctionnement du compresseur 4. Elle est également déterminée en fonction de la température mesurée par la troisième sonde de température 16. La consigne du débit d'air du ventilateur externe 8 et déterminer de façon à extraire le nombre de calories nécessaires du fluide frigorigène pour atteindre la consigne fixe de pression. Ainsi, si la consigne de fonctionnement du moteur du compresseur 4 augmente, l'automate 11 augmente la valeur de la consigne du débit d'air du ventilateur externe 8 de façon à extraire un plus grand nombre de calories au niveau du condenseur 5. Et si la consigne de fonctionnement du compresseur 4 diminue, l'automate 11 diminue la valeur de la consigne du débit d'air du ventilateur externe 8 ou arrête le ventilateur externe 8 de façon à extraire un plus petit nombre de calories au niveau du condenseur 5. Typiquement la valeur de la variation de la consigne variable du débit d'air du ventilateur externe 8 correspond à un pourcentage de la puissance maximale du moteur du ventilateur externe 8.

De ce fait, la pression du fluide frigorigène en sortie du condenseur 5 est maintenue constante et sert de point d'équilibre pour le fluide frigorigène, et l'automate 11 peut simultanément, et avec une extrême précision, réguler la puissance du moteur du compresseur 4, la température du fluide frigorigène dans l'évaporateur 7, la vitesse du débit d'air du ventilateur interne 9 et la température et l'hygrométrie de l'air se trouvant à l'intérieur de l'enceinte frigorifique 3.

Le procédé d'arrêt de production de froid comprend une étape de désactivation de la boucle de réfrigération 2, suivi d'une série d'étapes de contrôle de la régulation de l'hygrométrie de l'air se trouvant à l'intérieur de l'enceinte frigorifique 3.

Pendant l'étape de désactivation de la boucle de réfrigération 2, l'automate 11 désactive le compresseur 4 et le ventilateur interne 8 et ferme la vanne d'approvisionnement 10.

Pendant l'ensemble de la série des étapes de contrôle de la régulation de l'hygrométrie de l'air se trouvant à l'intérieur de l'enceinte frigorifique 3, l'automate 11 compare l'hygrométrie mesurée par la sonde d'hygrométrie 12 avec la consigne d'hygrométrie. Il est possible que l'hygrométrie de l'air soit inférieure à la consigne d'hygrométrie, ou supérieure ou égale à cette consigne. L'automate 11 régule différemment la consigne variable de débit d'air du ventilateur interne 9 afin de faire varier l'hygrométrie de l'intérieur de l'enceinte 3.

Si l'hygrométrie de l'air se trouvant à l'intérieur de l'enceinte frigorifique 3 et inférieure à la consigne d'hygrométrie, l'automate 11 régule la consigne de débit d'air du ventilateur interne 9 de façon à ce que l'hygrométrie mesurée se rapproche de la consigne d'hygrométrie. Typiquement, l'automate régule la consigne du débit d'air du ventilateur interne à la baisse. La régulation du débit d'air du ventilateur interne 9 peut être réalisée en fonction de l'écart entre la consigne d'hygrométrie et l'hygrométrie mesurée, plus l'écart est important, plus la consigne du débit d'air étant élevée.

Si l'hygrométrie de l'air se trouvant à l'intérieur de l'enceinte frigorifique 3 est supérieure ou égale à la consigne d'hygrométrie, l'automate 11 arrête le ventilateur interne 9.

La valeur initiale de la consigne variable du débit d'air du ventilateur interne 9 est préalablement rentrée dans l'automate 11. En général, cette valeur dépend du produit conservé dans l'enceinte frigorifique 3 et tient compte du fait que la température de l'air régnant dans l'enceinte frigorifique est égale à la consigne. En général, la valeur initiale de la consigne variable débit d'air du ventilateur interne 9 correspond à un pourcentage faible de la puissance maximale du moteur du ventilateur interne 9 (typiquement, 10 %). La variation de la valeur de la consigne du débit d'air du ventilateur interne 9 est déterminée par l'automate 11.Cette variation de la valeur de la consigne du débit d'air du ventilateur interne 9 est déterminée à partir de l'écart entre l'hygrométrie mesurée par la sonde d'hygrométrie 12 et la consigne d'hygrométrie. La valeur de la variation de la consigne variable du débit d'air du ventilateur interne 9 peut correspondre à un pourcentage de la puissance maximale du moteur du ventilateur interne 9.

Le procédé conforme à la présente invention permet de réguler précisément la température et l'hygrométrie de l'air qui se trouve à l'intérieur de l'enceinte frigorifique 3 en faisant varier le débit d'air du ventilateur interne 9. La consigne d'hygrométrie, pouvant être comprise entre 50 % à 100 % d'hygrométrie peut être respecté à au moins 1 % près

Par ailleurs, en comparant les températures mesurées par les première et seconde sondes de température 13, 14, il est possible de réduire le différentiel de température entre la température de l'air se trouvant à l'intérieur de l'enceinte frigorifique 3 et la température d'évaporation du fluide frigorigène au niveau de l'évaporateur 7. Ainsi, le procédé de régulation selon l'invention permet d'obtenir un différentiel de température comprise entre 0,2° et 3 °C (et non entre 3 °C et 10 °C comme dans les dispositifs frigorifiques connus). Cette baisse du différentiel de température permet aussi une économie d'énergie et, quand la température de l'air à l'intérieur de l'enceinte frigorifique 3 est inférieure à 0 °C, une diminution du risque de givre sur la surface d'échange thermique de l'évaporateur 7.

Dans le cas où la température de l'air à l'intérieur de l'enceinte frigorifique 3 est inférieure à 0 °C, outre le fait que le risque de givre est considérablement diminué, la sonde de dégivrage 15 permet à l'automate 11 d'activer un procédé de dégivrage uniquement si nécessaire (et non pas de façon systématique comme dans les dispositifs frigorifiques connus) et uniquement pendant le temps nécessaire.

Quand la sonde de dégivrage 15 indique la présence de givre, l'automate 11 soit active le ventilateur interne 9 (s'il est arrêté) soit augmente sa consigne de débit d'air (s'il est activé) de sorte que le givre fonde par l'action de l'air forcé.

Le déclenchement du procédé de dégivrage peut également être réalisé du fait de la mesure par la seconde sonde de température 14 d'une valeur indiquant la présence de glace (de givre). Il est possible d'utiliser la chaleur latente de la fusion de la glace. Ce type de dégivrage permet notamment de faire remonter le taux d'hygrométrie.

La présente invention permet d'avoir un écart faible entre les températures mesurées par les première et seconde sondes de température 13, 14 (inférieur à 3°C) et d'ajuster en permanence le débit d'air du ventilateur interne 9, le débit d'air du ventilateur externe 8 et le fonctionnement du compresseur 4. Il en découle que l'évaporation d'eau à la surface des denrées stockées et minimales, voire nulle.

Cette gestion de l'hygrométrie est effectuée précisément grâce à une variation très faible de la température de l'air dans l'enceinte frigorifique 3, à moins de ventilation et surtout à une gestion de différents paramètres suivant le diagramme de l'air humide, ces paramètres étant mesurés en temps réel dans l'enceinte frigorifique 3.

À titre d'exemple, la figure 2 montre, en fonction du temps, une courbe 100 illustrant l'évolution des températures de l'air mesurées à l'intérieur de l'enceinte frigorifique 3. La ligne temporelle des abscisses n'est pas régulière mais la durée de chacun de ses intervalles de temps il est stipulé. La mise en œuvre du procédé permet de gérer la température à 0,1 °C près.

Dans l'exemple, la consigne d'hygrométrie de l'air dans l'enceinte frigorifique 3 est de 96 % et la consigne de température de cet air et de 0 °C. Comme illustré sur la figure 2, c'est le fluide frigorigène (courbe 101) qui est refroidi avant l'air (courbe 100).

Plusieurs points de contrôle 102 à 110 ont été mis en évidence sur la figure 2.

Le point 102 correspond à l'ouverture de la vanne d'approvisionnement 10, les températures de l'air et du fluide frigorigène sont proches de 2 °C.

Au point 103, l'hygrométrie de l'air et de 98 %, sa température est de 1,9 °C, la température du fluide frigorigène dans l'évaporateur 7 est de -5 °C, et la consigne de débit d'air du ventilateur interne 9 est de 60 % de la puissance maximale du moteur du ventilateur, ces 60 % correspondent à un taux de brassage de 30 volumes de l'enceinte frigorifique 3 par heure.

Au point 104, l'hygrométrie de l'air est de 99 %, sa température est de 1,6 °C, celle du fluide frigorigène et de - 7 °C et la consigne de débit d'air est toujours de 60 %.

Au point 105, l'hygrométrie de l'air et de 91 %, sa température est de 1,4 °C, celle du fluide frigorigène et de 0,2 °C et la consigne de débit d'air est de 20 %.

Au point 106, l'hygrométrie de l'air est de 94 %, sa température est de 1,2 °C, celle du fluide frigorigène et de - 2 °C et la consigne du débit d'air est toujours de 20 %.

Au point 107, l'hygrométrie de l'air est de 98 %, sa température est de 0,9 °C, celle du fluide frigorigène et de - 5 °C et la consigne du débit d'air est de 40 %.

Au point 108, l'hygrométrie de l'air est de 94 %, sa température est de 0,6 °C, celle du fluide frigorigène et de - 7 °C et la consigne du débit d'air est à nouveau de 60 %.

Au point 109, l'hygrométrie de l'air est de 96 %, sa température est de 0,5 °C, celle du fluide frigorigène est de - 0,5 °C et la consigne du débit d'air est à nouveau de 20 %.

Au point 110, l'hygrométrie de l'air est de 99 %, sa température est de 0,3 °C, celle du fluide frigorigène est de - 4 °C et la consigne du débit d'air est à nouveau de 40 %.

En fin de cycle, au point 111, l'hygrométrie de l'air est de 96 %, sa température est de 0 °C et le ventilateur interne 9 est arrêté (jusqu'à ce que le taux d'hygrométrie où la température varie de nouveau).

Ainsi, le procédé selon l'invention permet de contrôler avec exactitude le taux d'hygrométrie de l'intérieur de l'enceinte frigorifique 3, à partir d'un point d'équilibre fixé au niveau du condenseur 5 et maintenu autour d'une pression de consigne fixe au travers de la gestion de la ventilation à ce niveau, ainsi que la gestion de la ventilation à l'intérieur de ladite enceinte 3. Selon un mode alternatif de réalisation, ledit fluide peut être constitué d'un liquide réfrigérant, notamment de l'eau glycolée. La gestion de la ventilation s'effectue alors de la même façon pour contrôler l'hygrométrie de l'intérieur de l'enceintes 3.

## Revendications

1. **Procédé de régulation de la température et de l'hygrométrie d'un air interne régnant dans une enceinte frigorifique (3) en fonction d'une consigne** de **température** et **d'une consigne d'hygrométrie déterminées par un utilisateur, la variation de la température** et de **l'hygrométrie** se **faisant** par **la circulation** d'un **fluide frigorigène dans** une **boucle de réfrigération (2) qui possède un compresseur (4), un condenseur (5) et un évaporateur** (7), **la régulation se faisant par un automate** (11) **comparant** la **température** et **l'hygrométrie mesurées de l'air interne avec les consignes de température et d'hygrométrie, dans lequel, d'une part, quand la température de l'air interne est supérieure à la consigne de température, l'automate** (11) **active un procédé de production de froid pendant lequel, d'une part, si l'hygrométrie de l'air interne est inférieure à la consigne d'hygrométrie, l'automate** (11) **régule à la baisse une consigne de débit d'air d'un ventilateur interne (9) adapté à produire un débit d'air au travers de l'évaporateur** (7) **et régule** à **la baisse** une **consigne de fonctionnement** du **moteur** du **compresseur** (4) de **façon à augmenter** la **température** du **fluide frigorigène dans l'évaporateur (7) et, en conséquence, à augmenter l'hygrométrie de l'air interne,** si **l'hygrométrie** de l'air **interne est supérieure à la consigne d'hygrométrie, l'automate (11) régule à la hausse la consigne de débit d'air du ventilateur interne (9) et à la hausse la consigne de fonctionnement du moteur compresseur (4) de façon à diminuer la température du fluide frigorigène dans l'évaporateur** (7) et, en **conséquence, à diminuer l'hygrométrie de l'air interne, et si l'hygrométrie de l'air interne est égale à la consigne d'hygrométrie, l'automate (11) maintient inchangées les consignes de débit d'air du ventilateur interne** (9) et de **fonctionnement du moteur du compresseur (4), et, d'autre part, quand la température de l'air interne** est **inférieure** ou **égale** à la **consigne de température, l'automate (11) active un procédé d'arrêt de** production de froid, et, si l'hygrométrie de l'air interne est inférieure à la consigne d'hygrométrie, l'automate (11) régule la consigne du débit d'air du ventilateur interne (9), et si l'hygrométrie de l'air interne est supérieure ou égale à la consigne d'hygrométrie, l'automate (11) arrête le ventilateur interne (9), en outre l'automate (11) est **relié à une sonde** de **pression** (18) **disposée entre le compresseur (4) et le condenseur** (5), et **active un ventilateur externe (8) adapté à produire un débit d'air au travers du condenseur** (5) **à une consigne de débit d'air de façon à maintenir constante la pression du fluide frigorigène en sortie du condenseur (5) en fonction d'une consigne fixe de pression pendant toute la durée des procédés de production de froid du procédé de régulation.**

2. **Procédé de régulation selon la revendication précédente, dans lequel on détermine la variation de la valeur de consigne du débit d'air du ventilateur externe (8) par l'automate (11) à partir principalement de l'écart entre la consigne fixe de pression en sortie du condenseur (5) et la pression mesurée par la seconde sonde de pression (18) qui dépend de la consigne de fonctionnement du compresseur (4).**

3. **Procédé de régulation selon la revendication précédente, dans lequel on détermine la variation de la valeur de consigne du débit d'air du ventilateur externe (8) en fonction de la température mesurée par une troisième sonde de température (16) disposée à proximité du ventilateur externe (8).**

4. Procédé de régulation selon l'une des revendications précédentes, mettant en œuvre l'automate (11) encore relié à une première sonde de pression (17) en entrée du compresseur (4) .

5. Procédé de régulation selon l'une des revendications précédentes, **caractérisé en ce que**, pendant chaque procédé d'arrêt de production de froid, l'automate (11) régule la consigne du débit d'air du ventilateur interne (9) si l'hygrométrie de l'air interne est inférieure à la consigne d'hygrométrie, et arrête le ventilateur interne (9) si l'hygrométrie de l'air interne est supérieure ou égale à la consigne d'hygrométrie.

6. Procédé de régulation selon l'une des revendications précédentes, **caractérisé en ce que** les valeurs initiales de la consigne de fonctionnement du moteur du compresseur (4), de la consigne de débit d'air interne et de la consigne de débit d'air externe correspondent à un pourcentage des puissances maximales du moteur du compresseur (4), du moteur du ventilateur interne (9) et du moteur du ventilateur externe (8), respectivement.

7. Procédé de régulation selon l'une des revendications précédentes, **caractérisé en ce que** les variations des valeurs de la consigne de fonctionnement du moteur du compresseur (4), de la consigne de débit d'air interne et de la consigne de débit d'air externe correspondent à un pourcentage des puissances maximales du moteur du compresseur (4), du moteur du ventilateur interne (9) et du moteur du ventilateur externe (8), respectivement.

8. Procédé de régulation selon l'une des revendications précédentes, **caractérisé en ce que** la variation de la valeur de la consigne de fonctionnement du moteur du compresseur (4) dépend de l'écart entre la consigne d'hygrométrie et l'hygrométrie mesurée dans l'enceinte frigorifique (3).

9. Procédé de régulation selon l'une des revendications précédentes, **caractérisé en ce que** la variation de la valeur de la consigne de débit d'air externe est déterminée de façon à extraire le nombre de calories nécessaires du fluide frigorigène pour que la pression du fluide frigorigène en sortie du condenseur(5) atteigne la consigne fixe de pression.

10. Procédé de régulation selon l'une des revendications précédentes, **caractérisé en ce que** la variation de la valeur de la consigne de débit d'air interne dépend de l'écart entre la consigne de température et la température mesurée dans l'enceinte frigorifique (3) et/ou de l'écart entre la consigne d'hygrométrie et l'hygrométrie mesurée dans l'enceinte frigorifique (3).

11. Procédé de régulation selon la revendication 10, **caractérisé en ce que** la variation de la valeur de la consigne de débit d'air interne dépend de l'écart entre la consigne de température et la température mesurée dans l'enceinte frigorifique (3) et de l'écart entre la consigne d'hygrométrie et l'hygrométrie mesurée dans l'enceinte frigorifique (3), le choix de l'écart étant déterminé à partir de la vitesse de la baisse de la température de l'air se trouvant dans l'enceinte frigorifique (3) de sorte que, quand la vitesse de la baisse est supérieure à une vitesse minimale, l'écart utilisé est celui lié à l'hygrométrie, et quand la vitesse de la baisse est inférieure ou égale à la vitesse minimale, l'écart utilisé est celui lié à la température.

12. Procédé de régulation selon l'une des revendications précédentes, **caractérisé en ce que** l'évaporateur (7) utilisé est déterminé par le rapport de la surface d'échange thermique de ce dernier sur le volume interne de l'enceinte frigorifique (3) qui est compris entre 0,4 m²/m³ à 1,5 m²/m³.

13. Installation frigorifique pour la mise en œuvre du procédé selon l'une quelconque des revendications précédentes, comprenant une enceinte frigorifique (3) une boucle de réfrigération (2) qui possède un compresseur (4), un condenseur (5) et un évaporateur (7) un automate (11) de régulation de la température et de l'hygrométrie d'un air interne régnant dans l'enceinte frigorifique (3) en fonction d'une consigne de température et d'une consigne d'hygrométrie déterminées par un utilisateur, la variation de la température et de l'hygrométrie se faisant par la circulation d'un fluide frigorigène dans la boucle de réfrigération (2),l'installation comportant encore un automate (11) pour la régulation se faisant par comparant la température et l'hygrométrie mesurées de l'air interne avec les consignes de température et d'hygrométrie, dans lequel, d'une part, quand la température de l'air interne est supérieure à la consigne de température, l'automate (11) active un procédé de production de froid pendant lequel, d'une part, si l'hygrométrie de l'air interne est inférieure à la consigne d'hygrométrie, l'automate (11) régule à la baisse une consigne de débit d'air d'un ventilateur interne (9) adapté à produire un débit d'air au travers de l'évaporateur (7) et régule à la baisse une consigne de fonctionnement du moteur du compresseur (4) de façon à augmenter la température du fluide frigorigène dans l'évaporateur (7) et, en conséquence, à augmenter l'hygrométrie de l'air interne, si l'hygrométrie de l'air interne est supérieure à la consigne d'hygrométrie, l'automate (11) régule à la hausse la consigne de débit d'air du ventilateur interne (9) et à la hausse la consigne de fonctionnement du moteur compresseur (4) de façon à diminuer la température du fluide frigorigène dans l'évaporateur (7) et, en conséquence, à diminuer l'hygrométrie de l'air interne, et si l'hygrométrie de l'air interne est égale à la consigne d'hygrométrie, l'automate (11) maintient inchangées les consignes de débit d'air du ventilateur interne (9) et de fonctionnement du moteur du compresseur (4), et, d'autre part, quand la température de l'air interne est inférieure ou égale à la consigne de température, l'automate (11) active un procédé d'arrêt de production de froid, et, si l'hygrométrie de l'air interne est inférieure à la consigne d'hygrométrie, l'automate (11) régule la consigne du débit d'air du ventilateur interne (9), et si l'hygrométrie de l'air interne est supérieure ou égale à la consigne d'hygrométrie, l'automate (11) arrête le ventilateur interne (9), l'installation frigorifique comporte encore une sonde de pression (18) disposée entre le compresseur (4) et le condenseur (5), et à laquelle est relié l'automate (11) activant un ventilateur externe (8) adapté à produire un débit d'air au travers du condenseur (5) à une consigne de débit d'air de façon à maintenir constante la pression du fluide frigorigène en sortie du condenseur (5) en fonction d'une consigne fixe de pression pendant toute la durée des procédés de production de froid du procédé de régulation.

## Patentansprüche

1. Verfahren zum Regeln der Temperatur und der Luftfeuchtigkeit einer Innenluft, die in einem Kühlraum (3) herrscht, in Zusammenhang mit einem Temperatursollwert und einem Luftfeuchtigkeitssollwert, die durch einen Benutzer bestimmt werden, wobei die Variation der Temperatur und der Luftfeuchtigkeit durch die Zirkulation eines Kältemittels in einem Abkühlkreislauf (2) erfolgt, der über einen Kompressor (4), einen Kondensator (5) und einen Verdampfer (7) verfügt, wobei das Regeln durch einen Automaten (11) erfolgt, der die gemessene Temperatur und Luftfeuchtigkeit der Innenluft mit dem Temperatur- und dem Luftfeuchtigkeitssollwert vergleicht, wobei einerseits, wenn die Temperatur der Innenluft höher als der Temperatursollwert ist, der Automat (11) ein Kälteerzeugungsverfahren aktiviert, während dessen einerseits, falls die Luftfeuchtigkeit der Innenluft niedriger als der Luftfeuchtigkeitssollwert ist, der Automat (11) einen Luftdurchsatzsollwert eines Innenventilators (9) nach unten regelt, der geeignet ist, um einen Luftdurchsatz durch den Verdampfer (7) zu erzeugen, und einen Betriebssollwert des Motors des Kompressors (4) nach unten regelt, um die Temperatur des Kältemittels in dem Verdampfer (7) zu erhöhen und folglich die Luftfeuchtigkeit der Innenluft zu erhöhen, falls die Luftfeuchtigkeit der Innenluft höher als der Luftfeuchtigkeitssollwert ist, der Automat (11) den Luftdurchsatzsollwert des Innenventilators (9) nach oben und den Betriebssollwert des Motors des Kompressors (4) nach oben regelt, um die Temperatur des Kältemittels in dem Verdampfer (7) zu verringern und folglich die Luftfeuchtigkeit der Innenluft zu verringern, und falls die Luftfeuchtigkeit der Innenluft gleich dem Luftfeuchtigkeitssollwert ist, der Automat (11) den Luftdurchsatzsollwert des Innenventilators (9) und den Betriebssollwert des Motors des Kompressors (4) unverändert beibehält, und andererseits, wenn die Temperatur der Innenluft niedriger als oder gleich dem Temperatursollwert ist, der Automat (11) ein Verfahren zum Anhalten der Kälteerzeugung aktiviert, und falls die Luftfeuchtigkeit der Innenluft niedriger als der Luftfeuchtigkeitssollwert ist, der Automat (11) den Luftdurchsatzsollwert des Innenventilators (9) regelt, und falls die Luftfeuchtigkeit der Innenluft höher als oder gleich dem Luftfeuchtigkeitssollwert ist, der Automat (11) den Innenventilator (9) anhält, wobei ferner der Automat (11) mit einem Drucksensor (18) verbunden ist, der zwischen dem Kompressor (4) und dem Kondensator (5) angeordnet ist, und einen Außenventilator (8) aktiviert, der geeignet ist, um einen Luftdurchsatz durch den Kondensator (5) bei einem Luftdurchsatzsollwert zu erzeugen, um den Druck des Kältemittels an einem Auslass des Kondensators (5) in Zusammenhang mit einem festen Drucksollwert während der gesamten Dauer der Kälteerzeugungsverfahren des Regelungsverfahrens konstant beizubehalten.

2. Regelungsverfahren nach dem vorstehenden Anspruch, wobei die Variation des Werts des Luftdurchsatzsollwerts des Außenventilators (8) durch den Automaten (11) hauptsächlich aus dem Unterschied zwischen dem festen Drucksollwert an dem Auslass des Kondensators (5) und dem Druck bestimmt wird, der durch den zweiten Drucksensor (18) gemessen wird, der von dem Betriebssollwert des Kompressors (4) abhängt.

3. Regelungsverfahren nach dem vorstehenden Anspruch, wobei die Variation des Werts des Luftdurchsatzsollwerts des Außenventilators (8) in Zusammenhang mit der Temperatur bestimmt wird, die durch einen dritten Temperatursensor (16) gemessen wird, der in der Nähe des Außenventilators (8) angeordnet ist.

4. Regelungsverfahren nach einem der vorstehenden Ansprüche, wobei der Automat (11) ausgeführt wird, der außerdem mit einem ersten Drucksensor (17) an einem Einlass des Kompressors (4) verbunden ist.

5. Regelungsverfahren nach einem der vorstehenden Ansprüche, **dadurch gekennzeichnet, dass,** während jedes Verfahrens zum Anhalten der Kälteerzeugung, der Automat (11) den Luftdurchsatzsollwert des Innenventilators (9) regelt, falls die Innenluftfeuchtigkeit niedriger als der Luftfeuchtigkeitssollwert ist, und den Innenventilator (9) anhält, falls die Innenluftfeuchtigkeit höher als oder gleich dem Luftfeuchtigkeitssollwert ist.

6. Regelungsverfahren nach einem der vorstehenden Ansprüche, **dadurch gekennzeichnet, dass** die Anfangswerte des Betriebssollwerts des Motors des Kompressors (4), des Innenluftdurchsatzsollwerts und des Außenluftdurchsatzsollwerts einem Prozentsatz an maximalen Leistungen des Motors des Kompressors (4), des Motors des Innenventilators (9) beziehungsweise des Motors des Außenventilators (8) entsprechen.

7. Regelungsverfahren nach einem der vorstehenden Ansprüche, **dadurch gekennzeichnet, dass** die Variationen der Werte des Betriebssollwerts des Motors des Kompressors (4), des Innenluftdurchsatzsollwerts und des Außenluftdurchsatzsollwerts einem Prozentsatz an maximalen Leistungen des Motors des Kompressors (4), des Motors des Innenventilators (9) beziehungsweise des Motors des Außenventilators (8) entsprechen.

8. Regelungsverfahren nach einem der vorstehenden Ansprüche, **dadurch gekennzeichnet, dass** die Variation des Werts des Betriebssollwerts des Motors des Kompressors (4) von dem Unterschied zwischen dem Luftfeuchtigkeitssollwert und der Luftfeuchtigkeit abhängt, die in dem Kühlraum (3) gemessen wird.

9. Regelungsverfahren nach einem der vorstehenden Ansprüche, **dadurch gekennzeichnet, dass** die Variation des Werts des Außenluftdurchsatzsollwerts bestimmt wird, um dem Kältemittel die erforderliche Kalorienzahl zu entziehen, damit der Druck des Kältemittels an dem Auslass des Kondensators (5) den festen Drucksollwert erreicht.

10. Regelungsverfahren nach einem der vorstehenden Ansprüche, **dadurch gekennzeichnet, dass** die Variation des Werts des Innenluftdurchsatzsollwerts von dem Unterschied zwischen dem Temperatursollwert und der Temperatur, die in dem Kühlraum (3) gemessen wird, und/oder von dem Unterschied zwischen dem Luftfeuchtigkeitssollwert und der Luftfeuchtigkeit abhängt, die in dem Kühlraum (3) gemessen wird.

11. Regelungsverfahren nach Anspruch 10, **dadurch gekennzeichnet, dass** die Variation des Werts des Innenluftdurchsatzsollwerts von dem Unterschied zwischen dem Temperatursollwert und der Temperatur, die in dem Kühlraum (3) gemessen wird, und von dem Unterschied zwischen dem Luftfeuchtigkeitssollwert und der Luftfeuchtigkeit abhängt, die in dem Kühlraum (3) gemessen wird, wobei die Wahl des Unterschieds aus der Geschwindigkeit der Temperaturabnahme der Luft, die sich in dem Kühlraum (3) befindet, so bestimmt wird, dass, wenn die Geschwindigkeit der Abnahme höher als eine minimale Geschwindigkeit ist, der benutzte Unterschied dieser ist, der mit der Luftfeuchtigkeit verknüpft ist, und wenn die Geschwindigkeit der Abnahme niedriger als oder gleich der minimalen Geschwindigkeit ist, der benutzte Unterschied dieser ist, der mit der Temperatur verknüpft ist.

12. Regelungsverfahren nach einem der vorstehenden Ansprüche, **dadurch gekennzeichnet, dass** der benutzte Verdampfer (7) durch das Verhältnis der Wärmeaustauschoberfläche dieses letzteren auf dem Innenvolumen des Kühlraums (3) bestimmt wird, das zwischen 0,4 m²/m³ und 1,5 m²/m³ liegt.

13. Kühlanlage zum Ausführen des Verfahrens nach einem der vorstehenden Ansprüche, umfassend einen Kühlraum (3), einen Abkühlkreislauf (2), der über einen Kompressor (4), einen Kondensator (5) und einen Verdampfer (7) verfügt, einen Automaten (11) zum Regeln der Temperatur und der Luftfeuchtigkeit einer Innenluft, die in dem Kühlraum (3) herrscht, in Zusammenhang mit einem Temperatursollwert und einem Luftfeuchtigkeitssollwert, die durch einen Benutzer bestimmt werden, wobei die Variation der Temperatur und der Luftfeuchtigkeit durch die Zirkulation eines Kältemittels in dem Abkühlkreislauf (2) erfolgt, wobei die Anlage außerdem einen Automaten (11) zum Regeln aufweist, das durch Vergleichen der gemessenen Temperatur und Luftfeuchtigkeit der Innenluft mit dem Temperatur- und dem Luftfeuchtigkeitssollwert erfolgt, wobei einerseits, wenn die Temperatur der Innenluft höher als der Temperatursollwert ist, der Automat (11) ein Kälteerzeugungsverfahren aktiviert, während dessen einerseits, falls die Luftfeuchtigkeit der Innenluft niedriger als der Luftfeuchtigkeitssollwert ist, der Automat (11) einen Luftdurchsatzsollwert eines Innenventilators (9) nach unten regelt, der geeignet ist, um einen Luftdurchsatz durch den Verdampfer (7) zu erzeugen, und einen Betriebssollwert des Motors des Kompressors (4) nach unten regelt, um die Temperatur des Kältemittels in dem Verdampfer (7) zu erhöhen und folglich die Luftfeuchtigkeit der Innenluft zu erhöhen, falls die Luftfeuchtigkeit der Innenluft höher als der Luftfeuchtigkeitssollwert ist, der Automat (11) den Luftdurchsatzsollwert des Innenventilators (9) nach oben und den Betriebssollwert des Motors des Kompressors (4) nach oben regelt, um die Temperatur des Kältemittels in dem Verdampfer (7) zu verringern und folglich die Luftfeuchtigkeit der Innenluft zu verringern, und falls die Luftfeuchtigkeit der Innenluft gleich dem Luftfeuchtigkeitssollwert ist, der Automat (11) den Luftdurchsatzsollwert des Innenventilators (9) und den Betriebssollwert des Motors des Kompressors (4) unverändert beibehält, und andererseits, wenn die Temperatur der Innenluft niedriger als oder gleich dem Temperatursollwert ist, der Automat (11) ein Verfahren zum Anhalten der Kälteerzeugung aktiviert, und falls die Luftfeuchtigkeit der Innenluft niedriger als der Luftfeuchtigkeitssollwert ist, der Automat (11) den Luftdurchsatzsollwert des Innenventilators (9) regelt, und falls die Luftfeuchtigkeit der Innenluft höher als oder gleich dem Luftfeuchtigkeitssollwert ist, der Automat (11) den Innenventilator (9) anhält, wobei die Kühlanlage außerdem einen Drucksensor (18) aufweist, der zwischen dem Kompressor (4) und dem Kondensator (5) angeordnet ist, und mit dem der Automat (11) verbunden ist, der einen Außenventilator (8) aktiviert, der geeignet ist, um einen Luftdurchsatz durch den Kondensator (5) bei einem Luftdurchsatzsollwert zu erzeugen, um den Druck des Kältemittels an dem Auslass des Kondensators (5) in Zusammenhang mit einem festen Drucksollwert während der gesamten Dauer der Kälteerzeugungsverfahren des Regelungsverfahrens konstant beizubehalten.

## Claims

1. Method for regulating the temperature and the hygrometry of internal air prevailing in a refrigerating chamber (3) on the basis of a temperature setpoint and a hygrometry setpoint determined by a user, the variation in the temperature and in the hygrometry being carried out by the circulation of a refrigerant in a refrigeration loop (2) which has a compressor (4), a condenser (5) and an evaporator (7), the regulation being carried out by an automaton (11) comparing the measured temperature and hygrometry of the internal air with the temperature and hygrometry setpoints, wherein, when the temperature of the internal air is higher than the temperature setpoint, the automaton (11) activates a cold production method during which, if the hygrometry of the internal air is lower than the hygrometry setpoint, the automaton (11) down-regulates an air flow setpoint of an internal fan (9) suitable for producing an air flow through the evaporator (7) and down-regulates an operating setpoint of the motor of the compressor (4) so as to increase the temperature of the refrigerant in the evaporator (7) and, consequently, increase the hygrometry of the internal air, if the hygrometry of the internal air is higher than the hygrometry setpoint, the automaton (11) up-regulates the air flow setpoint of the internal fan (9) and up-regulates the operating setpoint of the compressor motor (4) so as to reduce the temperature of the refrigerant in the evaporator (7) and, consequently, reduce the hygrometry of the internal air and, if the hygrometry of the internal air is equal to the hygrometry setpoint, the automaton (11) maintains the air flow setpoint of the internal fan (9) and the operating setpoint of the motor of the compressor (4) so that they are unchanged, and, when the internal air temperature is lower than or equal to the temperature setpoint, the automaton (11) activates a method for stopping the cold production and, if the hygrometry of the internal air is lower than the hygrometry setpoint, the automaton (11) regulates the setpoint of the air flow rate of the internal fan (9) and, if the hygrometry of the internal air is higher than or equal to the hygrometry setpoint, the automaton (11) stops the internal fan (9), the automaton (11) further being connected to a pressure sensor (18) which is arranged between the compressor (4) and the condenser (5) and activating an external fan (8) which is suitable for producing an air flow through the condenser (5) at an air flow setpoint so as to keep the pressure of the refrigerant at the outlet of the condenser (5) constant on the basis of a fixed pressure setpoint for the duration of the cold production methods of the regulation method.

2. Regulation method according to the preceding claim, wherein the variation in the setpoint value of the air flow of the external fan (8) is determined by the automaton (11) mainly from the difference between the fixed pressure setpoint at the outlet of the condenser (5) and the pressure measured by the second pressure sensor (18) which depends on the operating setpoint of the compressor (4).

3. Regulation method according to the preceding claim, wherein the variation in the setpoint value of the air flow of the external fan (8) is determined on the basis of the temperature measured by a third temperature sensor (16) which is arranged near the fan external (8).

4. Regulation method according to any of the preceding claims, using the automaton (11) still connected to a first pressure sensor (17) at the inlet of the compressor (4).

5. Regulation method according to any of the preceding claims, **characterized in that**, during each method for stopping cold production, the automaton (11) regulates the setpoint of the air flow of the internal fan (9) if the internal air hygrometry is lower than the hygrometry setpoint, and stops the internal fan (9) if the internal air hygrometry is higher than or equal to the hygrometry setpoint.

6. Regulation method according to any of the preceding claims, **characterized in that** the initial values of the operating setpoint of the motor of the compressor (4), of the internal air flow setpoint and of the external air flow setpoint correspond to a percentage of the maximum power of the motor of the compressor (4), of the motor of the internal fan (9) and of the motor of the external fan (8), respectively.

7. Regulation method according to any of the preceding claims, **characterized in that** the variations in the values of the operating setpoint of the motor of the compressor (4), in the internal air flow setpoint and in the external air flow setpoint correspond to a percentage of the maximum power of the motor of the compressor (4), of the motor of the internal fan (9) and of the motor of the external fan (8), respectively.

8. Regulation method according to any of the preceding claims, **characterized in that** the variation in the value of the operating setpoint of the motor of the compressor (4) depends on the difference between the hygrometry setpoint and the hygrometry measured in the refrigerating chamber (3).

9. Regulation method according to any of the preceding claims, **characterized in that** the variation in the value of the external air flow setpoint is determined so as to extract the number of metric heat units required from the refrigerant so that the pressure of the refrigerant at the outlet of the condenser (5) reaches the fixed pressure setpoint.

10. Regulation method according to any of the preceding claims, **characterized in that** the variation in the value of the internal air flow setpoint depends on the difference between the temperature setpoint and the temperature measured in the refrigerating chamber (3) and/or the difference between the hygrometry setpoint and the hygrometry measured in the refrigerating chamber (3).

11. Regulation method according to claim 10, **characterized in that** the variation in the value of the internal air flow setpoint depends on the difference between the temperature setpoint and the temperature measured in the refrigerating chamber (3) and on the difference between the hygrometry setpoint and the hygrometry measured in the refrigerating chamber (3), the choice of the difference being determined from the speed of the drop in the temperature of the air located in the refrigerating chamber (3) so that, when the speed of the drop is greater than a minimum speed, the difference used is that linked to the hygrometry and, when the speed of the drop is less than or equal to the minimum speed, the difference used is that linked to the temperature.

12. Regulation method according to any of the preceding claims, **characterized in that** the evaporator (7) used is determined by the ratio of the heat exchange surface of said evaporator to the internal volume of the refrigerating chamber (3), which is between 0.4 m²/m³ to 1.5 m²/m³.

13. Refrigeration installation for carrying out the method according to any of the preceding claims, comprising a refrigerating chamber (3), a refrigeration loop (2) which has a compressor (4), a condenser (5) and an evaporator (7), an automaton (11) for regulating the temperature and the hygrometry of internal air prevailing in the refrigerating chamber (3) on the basis of a temperature setpoint and a hygrometry setpoint determined by a user, the variation in the temperature and in the hygrometry being carried out by the circulation of a refrigerant in the refrigeration loop (2), the installation also including an automaton (11) for carrying out the regulation by comparing the measured temperature and hygrometry of the internal air with the temperature and hygrometry setpoints, wherein, when the temperature of the internal air is higher than the temperature setpoint, the automaton (11) activates a cold production method during which, if the hygrometry of the internal air is lower than the hygrometry setpoint, the automaton (11) down-regulates an air flow setpoint of an internal fan (9) suitable for producing an air flow through the evaporator (7) and down-regulates an operating setpoint of the motor of the compressor (4) so as to increase the temperature of the refrigerant in the evaporator (7) and, consequently, increase the hygrometry of the internal air, if the hygrometry of the internal air is higher than the hygrometry setpoint, the automaton (11) up-regulates the air flow setpoint of the internal fan (9) and up-regulates the operating setpoint of the compressor motor (4) so as to reduce the temperature of the refrigerant in the evaporator (7) and, consequently, reduce the hygrometry of the internal air and, if the hygrometry of the internal air is equal to the hygrometry setpoint, the automaton (11) maintains the air flow setpoint of the internal fan (9) and the operating setpoint of the motor of the compressor (4) so that they are unchanged, and, when the internal air temperature is lower than or equal to the temperature setpoint, the automaton (11) activates a method for stopping the cold production and, if the hygrometry of the internal air is lower than the hygrometry setpoint, the automaton (11) regulates the setpoint of the air flow rate of the internal fan (9) and, if the hygrometry of the internal air is higher than or equal to the hygrometry setpoint, the automaton (11) stops the internal fan (9), the refrigerating installation also including a pressure sensor (18) which is arranged between the compressor (4) and the condenser (5) and to which the automaton (11) is connected so as to activate an external fan (8) which is suitable for producing an air flow through the condenser (5) at an air flow setpoint so as to keep the pressure of the refrigerant at the outlet of the condenser (5) constant on the basis of a fixed pressure setpoint for the duration of the cold production methods of the regulation method.
